# EUROPÄISCHE PATENTSCHRIFT

(11) **EP 0 857 686 B1**
(45) Veröffentlichungstag und Bekanntmachung des Hinweises auf die Patenterteilung: **05.11.2003**
(21) Anmeldenummer: 97122563.6
(22) Anmeldetag: 19.12.1997
(51) Int. Cl.: B66B 29/00, F16D 49/16, F16D 59/02

(54) **Fahrtreppe**
Escalator
Escalier roulant

(30) Priorität: 07.02.1997 DE 29702130 U
(43) Veröffentlichungstag der Anmeldung: 12.08.1998
(73) Patentinhaber: Thyssen Fahrtreppen GmbH, 22113 Hamburg (DE)
(72) Erfinder: Behrens, Karsten, 22145 Hamburg (DE)
(74) Vertreter: Baronetzky, Klaus, Dipl.-Ing.

(56) Entgegenhaltungen:
- DE-A- 3 212 826
- DE-U- 29 702 130
- US-A- 4 696 377

## Beschreibung

Die Erfindung betrifft eine Fahrtreppe gemäß dem Oberbegriff von Anspruch 1.

Eine derartige Fahrtreppe ist einerseits seit langem bekannt und andererseits beispielsweise in der EP-A1-0661 231 beschrieben. Entsprechend den seit längerem bestehenden Vorschriften muß eine Fahrtreppe eine Betriebsbremse und zusätzlich eine Zusatzbremse aufweisen, die in Funktion tritt, wenn entweder die Betriebsbremse versagt oder ein besonderer Betriebszustand entsteht, der das Ansprechen der Zusatzbremse erfordert.

Während die Betriebsbremse für den Dauerbetrieb eingerichtet sein muß, also auch für ein wiederholtes Abbremsen bei selbstanlaufenden Fahrtreppen ausgelegt sein muß, dient die Zusatzbremse lediglich in Sonderfällen als Bremse für die Fahrtreppe, wobei in diesen Fällen allerdings auch ein Abbremsen bei voll belasteter Fahrtreppe gewährleistet sein muß.

Andererseits handelt es sich bei der Installation von Zusatzbremsen und der Bereitstellung der entsprechenden Zusatzbremsfunktion um Investitionen, die im Hinblick auf das selten geforderte Auslösen der Zusatzbremsfunktion im Rahmen gehalten werden sollen, allein schon, um die gesamten Herstellkosten der Fahrtreppe wettbewerbsfähig zu halten bzw. wettbewerbsfähiger zu machen.

Daher ist bereits vorgeschlagen worden, die Zusatzbremsfunktion über eine motornah gebaute und von der Motorelektrik mitversorgte Motorstrom- oder Wirbelstrombremse zu realisieren. Diese Realisierung begegnet jedoch Bedenken hinsichtlich der Zuverlässigkeit, denn bei Ausfall der Motorelektrik ist die Realisierung einer derartigen Zusatzbremsfunktion in Frage gestellt.

Daher wird regelmäßig eine mechanische Zussatzbremse installiert, die als Sonderkonstruktion entsprechend aufwendig ist und vergleichsweise hohe Kosten bedingt.

Kostengünstiger und zuverlässig sind Auslassbremsen, die - durch Federkraft bedingt - eine Bremsfunktion ausüben. Erst durch Beaufschlagung der Bremszylinder mit Druck wird die Bremswirkung vermindert bzw. aufgehoben. Eine derartige Bremse ist in der DE 32 12 826 A beschrieben. Mindestens zwei einander gegenüber liegende Bremsbacken wirken auf eine dazwischen angeordnete Bremstrommel ein. Eine Stange bewirkt bei Aktivieren eines Krafterzeugers das Abheben der einen Bremsbacke von der Trommel und ein Zylinder, der in entgegengesetzter Richtung wirkt, das Abheben der gegenüber liegenden Bremsbacke. Die Bremswirkung einer Auslassbremse ist jedoch recht abrupt, so dass sie für das Abbremsen beispielsweise einer Fahrtreppe nicht geeignet ist, da die Gefahr besteht, dass die die Fahrtreppe benutzenden Personen stürzen könnten. Auch ist die Bremswirkung der Federn bei Auslassbremsen nicht ausreichend, um eine Fahrtreppe sicher abzubremsen.

Ein besonderes Problem besteht zudem bei Fahrtreppen mit vergleichsweise hohen Förderhöhen von beispielsweise 10 Metern. Wenn bei einer derartigen Fahrtreppe die Zusatzbremse ausfällt, stehen lediglich 50 Prozent des Bremsmomentes zur Verfügung. Je nach Belastung reicht dieses Bremsmoment für ein Anhalten nicht mehr aus, so daß ein besonders bei belasteter Fahrtreppe gefährlicher Betriebszustand entstehen kann und/oder nicht sicher ausgeschlossen werden kann, daß die Fahrtreppe bereits aufgrund der Belastung durch die Fahrgäste über die zulässige Geschwindigkeit hinausbeschleunigt und Verletzungen der Fahrgäste hervorrufen kann.

Dieser Betriebszustand muß sicher ausgeschlossen werden.

Demgegenüber liegt der Erfindung die Aufgabe zugrunde, eine Fahrtreppe gemäß dem Oberbegriff von Anspruch 1 zu schaffen, die trotz Sicherstellung der Zusatzbremsfunktion auch in ungünstigen Betriebszuständen und bei hohen Förderhöhen wettbewerbsfähiger ist.

Diese Aufgabe wird erfindungsgemäß durch Anspruch 1 gelöst. Vorteilhafte Weiterbildungen ergeben sich aus den Unteransprüchen.

Durch die erfindungsgemäßen Maßnahmen ergeben sich überraschende Vorteile gegenüber den bislang vorgeschlagenen und bekannten Lösungen: Zum einen lassen sich Kosten für die Herstellung der nunmehr mit der Zusatzbremsfunktion übereinstimmenden Betriebsbremse bereits durch die Reduktion des Material- und Montage-, aber auch des Wartungsaufwandes deutlich reduzieren. Durch die Integration der Betriebsbremse mit der Zusatzbremse ist die spezielle Herstellung von Betätigungselementen für die Zusatzbremse entbehrlich. Dennoch ist die Sicherheit verbessert, denn es besteht eine Unabhängigkeit von der Stromversorgung der Motorelektrik. Bevorzugt läßt sich die kombinierte Betriebs- und Zusatzbremse auf der Motorwelle für die Stufen-Antriebskette realisieren, so daß die maximale Sicherheitsfunktion gewährleistet ist.

Besonders günstig ist es, daß erfindungsgemäß die Reduktion der Bremskraft beim Ausfall einer Bremsbacke lediglich ein Viertel des gesamten bereitgestellten Bremsmoments beträgt. Demnach stehen auch beim Ausfall einer Bremsbacke immer noch 75 Prozent des Nenn-Bremsmomemts zur Verfügung, was dazu führt, daß die Fahrtreppe auch bei einer Förderhöhe von z.B. 10 Metern einen Einzelantrieb erlaubt. Das ist wiederum erheblich günstiger als ein Mehrfachantrieb, was zur wettbewerbsfähigen Fertigung der Fahrtreppe beiträgt.

Gemäß einer weiteren, besonders bevorzugten Ausgestaltung der erfindungsgemäßen Fahrtreppe ist der Bremsweg auch bei gemeinsamer Ansteuerung von Betriebs- und Zusatzbremsen der Fahrtreppe für die vorgeschriebenen Bremswege ausgelegt. Diese Einstellung läßt sich mit den erfindungsgemäß vorgesehenen vier Bremsbacken besonders genau dosieren, so daß ein zu abruptes oder ein zu langsames Abbremsen des Fahrtreppe bei Auslösen der Zusatzbremsfunktion sicher vermeidbar ist.

Während das Trägheitsmoment und die abzubremsende Masse bei vollständig belasteter Fahrtreppe gegenüber der vollständig unbelasteten Fahrtreppe im wesentlichen doppelt so groß sein kann, läßt sich erfindungsgemäß auch bei einer Förderhöhe von z.B. 10 Metern der Unterschied im Bremsweg zwischen der unbelasteten und der belasteten Fahrtreppe zwischen 0,3 und etwa 1 Meter halten, so daß auch beim Ausfall einer Bremsbacke der Bremsweg auch noch im Bereich von etwa 2 Metern verbleibt, also im wesentlichen eine Bremsfunktion realisierbar ist, ohne daß die befürchtete Fahrtreppenbeschleunigung auftreten könnte.

Gemäß einer weiteren, besonders bevorzugten Ausgestaltung ist es vorgesehen, daß zwei einander gegenüberliegende Bremsbacken eine Bremsanordnung bilden, der ein gemeinsames Spannelement zugeordnet ist. Hierdurch ist sichergestellt, daß eine für beide Bremsbacken gleichförmige Bremskraft entsteht, was der gleichmäßigen Abnutzung der Bremsbeläge zugute kommt, so daß nicht durch ein einseitiges Abnutzen die Wartungsintervalle verkürzt werden müssen.

Gemäß einer weiteren, besonders bevorzugten Ausgestaltung sind diese Spannelemente je einem Zweikreis-Bremssystem zugeordnet, so daß vier voneinander unabhängige Bremskreise bestehen, deren Auslösung je rein mechanisch und damit mit erhöhter Sicherheit erfolgen kann. Durch unabhängige Fühler kann sichergestellt werden, daß die Bremsen ausgelöst werden, wenn die Geschwindigkeit einen Schwellenwert von beispielsweise dem 1,2-fachen der Nenngeschwindigkeit übersteigt.

Ferner kann ein Auslösefühler vorgesehen sein, mit welcher die Bremsvorrichtung ausgelöst wird, wenn die Fahrtreppenstufen, die Paletten oder die Antriebskette, die auch als Gurt bezeichnet werden kann, die vorgegebene Fahrtrichtung ändert.

Besonders günstig ist es ferner, daß auch bei Stromausfall, wenn also die Betriebsbremse anspricht, die Zusatzbremse nicht zur Unterschreitung der aus Unfallverhütungsgründen mindestens erforderlichen Bremswege führt.

Die erfindungsgemäße Zweikreisbremse läßt sich dementsprechend sowohl als Betriebsbremse als auch als Zusatzbremse in einer einheitlichen Bauart einsetzen, wobei es sich versteht, daß auch eine mehrfache Ausgestaltung und ein mehrfacher Einsatz der erfindungsgemäßen Bremsvorrichtung möglich ist.

Auch kann die erfingungsgemäß besonders preisgünstig herstellbare Bremsvorrichtung bei Fahrtreppen und Fahrsteigen eingesetzt werden, die aufgrund der starken Belastung durch Fußgänger als sogenannte Verkehrsfahrtreppen oder Verkehrsfahrsteige auch bei geringeren Förderhöhen als 6 Meter die Verwendung von Zusatzbremsen angeraten erscheinen lassen.

Weitere Einzelheiten, Vorteile und Merkmale ergeben sich aus der nachfolgenden Beschreibung eines Ausführbeispiels anhand der Zeichnung. Es zeigen:
- Fig. 1: eine schematische Ansicht einer erfindungsgemäßen Bremsvorrichtung; und
- Fig. 2: den normierten Bremsweg, aufgetragen über dem normierten Stufengewicht für eine Fahrtreppe mit einer Förderhöhe von 10 Metern und beim Einsatz der erfindungsgemäßen Bremsvorrichtung.

Eine in Fig. 1 dargestellte Bremsvorrichtung 10 weist eine Doppelbackenbremse 12 auf und kann sowohl als Zusatzbremse als auch als Betriebsbremse eingesetzt werden. Die Bremsvorrichtung 10 weist hierzu zwei Bremsanordnungen 14, 16 auf, die hintereinander bzw. in der Zeichnung gemäß Fig. 1 übereinander angeordnet sind. Beide Doppelbackenbremsen 12 umschließen eine Bremsscheibe oder Bremstrommel, die in Fig. 1 nicht dargestellt ist und fest mit dem Abtriebszahnrad des Fahrtreppenantriebs verbunden ist. In an sich bekannter Weise erstrecken sich die Bremsanordnungen 14 bis 16 symmetrisch zu einer Achse 18 des Abtriebszahnrads der Fahrtreppe.

Insgesamt sind vier Bremsbacken 20, 22, 24 und 26 damit symmetrisch zueinander angeordnet, wobei je zwei Bremsbacken 22 und 26 bzw. 20 und 24 einander gegenüberliegen und zwei Bremsbacken 20 und 22 bzw. 24 und 26 hintereinander liegend angeordnet sind.

Die Bremsbacken 20 und 22 sind auf einer gemeinsamen Schwenkachse 28 gelagert, die fest mit dem Rahmen der Fahrtreppe verbunden ist. Ferner sind die Bremsbacken 24 und 26 auf einer Schwenkachse 30 gelagert, die ebenfalls fest mit dem Rahmen der Fahrtreppe verbunden ist. Die beiden Bremsbacken 22 und 26 sind über ein gemeinsames Spannelement 32 betätigbar, während die Bremsbacken 20 und 24 über ein gemeinsames Spannelement 34 betätigbar sind. Beide Spannelemente 32 und 34 sind dementsprechend hintereinander angeordnet und wirken in an sich bekannter Weise über Zuganker 36 auf Betätigungshebel, von denen in Fig. 1 zwei Betätigungshebel 38, 40 dargestellt sind.

Die in Fig. 1 dargestellte Bremsvorrichtung bildet eine Außenbackenbremse, so daß durch Betätigung der Zuganker 36 die Bremsbacken 26 aufeinander zubewegt werden und ein Bremsmoment in den Antriebsstrang der Fahrtreppe einleiten.

Durch die insofern symmetrische Anordnung entsteht eine gleichmäßige Bremswirkung sowohl bei Aufwärts- als auch bei Abwärtsbewegung der Fahrtreppe, so daß eine gleichmäßige Abnutzung der Bremsbeläge, die innen auf den Bremsbacken 20 bis 26 vorgesehen sind, zu erwarten ist.

Obwohl die erfindungsgemäße Bremsvorrichtung im vorliegenden Zusammenhang unter Bezugnahme auf Fahrtreppen beschrieben ist, versteht es sich, daß sie gleichermaßen bei Fahrsteigen einsetzbar ist. Wie aus Fig. 1 ersichtlich ist, ist der Abstand der Schwenkachsen 28 und 30 etwas geringer als der Abstand des Zugankers 36 der Bremsbacke 22 von dem Zuganker der Bremsbacke 26, der in Fig. 1 nicht dargestellt ist. Durch diese Maßnahme wird in an sich bekannter Weise ebenfalls eine symetrische Bewegung um die Schwenkachsen 28 und 30 sichergestellt.

Jede Bremsbacke 20, 22, 24 und 26 weist eine Vorspannfederanordnung 42 und 44 auf, die auf Einstellvorrichtungen 46 und 48 geführt sind. Die Einstellvorrichtung 46 und 48 ist je endseitig gekontert. Über die Vorspannfedern 42, 44 läßt sich die Vorspannung der Bremsbacken 20, 22, 24 und 26 einstellen, wobei die Vorspannfedern 42, 44 verhindern, daß sich die Betätigungshebel 38 und 40 so weit von den Spannelementen 32 und 34 entfernen, daß die dort vorgesehenen Elektromagnete die Zuganker 36 nicht mehr erfassen können.

Es versteht sich, daß anstelle der hier dargestellten elektromagnetischen Betätigung der Spannelemente 32 auch eine hydraulische Betätigung oder eine mechanische Betätigung über einen entsprechenden Kraftverstärker möglich ist. In Fig. 1 sind ferner Entlüftungshebel 50, 52 dargestellt, die der Entlüftung der Spannelemente 32, 34 dienen.

Über die Einstellvorrichtungen 46, 48 läßt sich zugleich die Bremsvorrichtung 10 nachstellen, wenn der Bremsbelag der Bremsbacken 20 bis 26 etwas abgenutzt ist, um über die gesamte Lebensdauer der Bremsbeläge ein gleichmäßig rasches und gutes Ansprechen der erfindungsgemäßen Bremsvorrichtung zu gewährleisten.

Beide Spannelemente 34, 36 sind an separate Bremskreise angeschlossen, so daß ein echtes Zweikreis-Bremssystem vorliegt.

Erfindungsgemäß ist es besonders günstig, daß bei der Funktion der erfindungsgemäßen Bremsvorrichtung 10 als Zusatzbremse das Klemmen oder sonstige Ausfallen einer Bremsbacke noch nicht zu einem Verlust an Bremsleistung von 50 Prozent führt. Vielmehr wird das aufgebrachte Bremsmoment lediglich um 25 Prozent reduziert, so daß auch bei einer Fahrtreppenhöhe von 10 Metern eine den Erfordernissen entsprechende Bremsverzögerung sichergestellt ist.

In Fig. 2 ist die Zunahme des Bremswegs in Abhängigkeit vom Stufengewicht sowie in Abhängigkeit von dem aufgebrachten Bremsmoment als Parameter für eine Kurvenschar grafisch dargestellt, wobei eine Fahrtreppe mit einer Förderhöhe von 10 Metern zugrunde gelegt wird.

Hierbei wurden folgende Annahmen zugrunde gelegt:

| | |
|---|---|
| Maximales Bremsmoment gemäß konstruktiver Auslegung | 300 Nm |
| Rest-Bremsmoment nach Ausfall einer Bremsbacke | 225 Nm |
| Bremsscheibendurchmesser | 250 mm |
| Backenbreite | 40 mm |
| Bremsbelag | 40 x 230 mm²/Bremsbacke |
| Betriebs-Reibungszahl | µ = 0,41 |
| Spezifischer Verschleiß | v = 0,20 qcm/kWh |
| Bremsleistung | 4 x 60 Watt |
| Lagerbelastung | symmetrisch |
| Stufenbreite | 1 m |
| Förderhöhe | 10,0 m |
| Fahrtreppenwinkel | α = 30° |
| Nenngeschwindigkeit | v = 0,50 m/s |
| Stufenanzahl | 121 Stück |
| Trägheitsmoment | 0,68 kg * m² |
| Reibungsmoment der gesamten Fahrtreppe | 23,5 Nm |
| Stufengewicht (leer), einschließlich des relevanten Gewichts des Antriebsstrangs | 3061 kg |
| Maximale Last-Masse | 5926 kg |
| Nenndrehzahl | 1500 1/min |
| Maximaler Bremsweg | 1 m |
| Minimaler Bremsweg | 0,2 m |

Für diese Verhältnisse ist in Fig. 2 der jeweilige Bremsweg basierend auf unterschiedlichen Bremsmomenten eingetragen. Bei Aufbringung eines Bremsmoments von 165 Nm ergibt sich die Kurve 66, wobei auf der Abszisse das normierte Stufengewicht und auf der Ordinate der normierte Bremsweg aufgetragen ist. Bezogen auf die vorstehend erläuterte Fahrtreppe ergibt sich ein minimaler Bremsweg von 0,2 Metern, der auf 0,36 Meter bei voller Belastung zunimmt.

Dieses Nenn-Bremsmoment von 165 Nm darf auch bei gleichzeitiger Betätigung von Zusatz- und Betriebsbremse nicht überschritten werden, um den geforderten minimalen Bremsweg von 0,2 Metern nicht zu unterschreiten. Dementsprechend kann das Nenn-Bremsmoment einer Bremsvorrichtung als Zusatzbremse gemäß der Kurve 68 83 Nm betragen, wobei sich bei unbelasteter Fahrtreppe ein Bremsweg von 0,3 Metern und bei der belasteten Fahrtreppe ein Bremsweg von 1,0 Metern ergibt.

Selbst wenn zwei der vier Bremsbacken ausfallen und lediglich entweder die Zusatzbremse oder die Betriebsbremse betätigt wird, ergibt sich noch die Kurve 70 gemäß Fig. 2, vorausgesetzt, eine Fahrtreppe von einer Förderhöhe von 10,0 Metern wird verwendet. Diese Bremssituation mit einem Bremsmoment von 62 Nm führt zu einer Verlängerung des Bremswegs auf 0,36 Metern bei unbelasteter Fahrtreppe und 2,3 Metern bei belasteter Fahrtreppe. Auch diese Bremsweg ist noch als ausreichend anzusehen, nachdem gefordert wird, daß die Fahrtreppe merklich verzögernd zum Stillstand kommen muß.

Die Berechnung der maximalen Massenfüllung der Fahrtreppe erfolgt auf der Basis einer Gewichtsbelastung von 120 kg pro Stufe.

## Patentansprüche

1. Fahrtreppe mit einer Bremsvorrichtung, die auf den Antriebsstrang der Fahrtreppe wirkt und eine Zusatzbremsfunktion bietet, **dadurch gekennzeichnet, daß** die Bremsvorrichtung (10) eine Doppelbackenbremse (12) mit vier Bremsbacken (20, 22; 24, 26) und vier Bremskreise aufweist, wodurch die Bremsvorrichtung (10) zusätzlich als Betriebsbremse einsetzbar ist.

2. Fahrtreppe nach Anspruch 1, **dadurch gekennzeichnet, daß** Spannelemente (32, 34) für die Betätigung der Bremsvorrichtung (10) je an einen separaten Bremskreis angeschlossen sind.

3. Fahrtreppe nach einem der vorhergehenden Ansprüche, **dadurch gekennzeichnet, daß** die Bremsvorrichtung (10) zusätzlich als Betriebsbremse einsetzbar ist.

4. Fahrtreppe nach einem der vorhergehenden Ansprüche, **dadurch gekennzeichnet, daß** die Bremsvorrichtung (10) für alle erforderlichen Bremswege ausgelegt ist.

5. Fahrtreppe nach einem der vorhergehenden Ansprüche, **dadurch gekennzeichnet, daß** die Bremsvorrichtung als Außenbackenbremse ausgebildet ist und je zwei zueinander symmetrisch ausgebildete Bremsbacken (20, 22; 24, 26) aufweist, die mit getrennten Spannelementen (32, 34) betätigbar sind.

6. Fahrtreppe nach Anspruch 5, **dadurch gekennzeichnet, daß** das Spannelement (32, 34) ein Bremsmagnet ist, der bei der Betätigung zwei einander gegenüberliegende Bremsanker (36) aufeinander zu bewegt.

7. Fahrtreppe nach einem der vorhergehenden Ansprüche, **dadurch gekennzeichnet, daß** die Bremsvorrichtung (10) zwei in axialer Richtung hintereinander angeordnete Bremsanordnungen (14, 16) aufweist, die je zwei zueinander symmetrische Bremsbacken (20, 22; 24, 26) und voneinander getrennte Spannelemente (32, 34) umfassen.

8. Fahrtreppe nach Anspruch 7, **dadurch gekennzeichnet, daß** die Bremsanordnungen (14, 16) und zueinander symmetrisch sind.

9. Fahrtreppe nach Anspruch 7, **dadurch gekennzeichnet, daß** die hintereinander liegenden Bremsbacken (20, 22, 24, 26) der beiden Bremsanordnungen (14, 16) auf einer gemeinsamen Schwenkachse (28, 30) gelagert sind.

10. Fahrtreppe nach Anspruch 9, **dadurch gekennzeichnet, daß** jede Bremsanordnung (14, 16) an getrennten Bremskreisen angeschlossen ist.

11. Fahrtreppe nach einem der vorhergehenden Ansprüche, **dadurch gekennzeichnet, daß** die Spannelemente (32, 34) der Bremsanordnungen (14, 16) in an sich bekannter Weise den Schwenkachsen (28, 30) gegenüberliegen und daß für jede Bremsbacke (20, 22; 24, 26) einer Bremsanordnung (14, 16) eine eigene Schwenkachse (30, 28) eingesetzt ist, die voneinander um einen Abstand beabstandet sind.

12. Fahrtreppe nach Anspruch 11, **dadurch gekennzeichnet, daß** der Abstand etwas geringer als die Erstreckung des Spannelements (32, 34) in seiner Betätigungsrichtung ist.

13. Fahrtreppe nach einem der vorhergehenden Ansprüche, **dadurch gekennzeichnet, daß** den Schwenkachsen (28, 30) der Bremsbacken (20, 22; 24 ,26) gegenüberliegende Vorspannfedern (42, 44), vorgesehen sind.

14. Fahrtreppe nach Anspruch 13, **dadurch gekennzeichnet, daß** je eine Vorspannfeder für je eine Bremsbacke (20, 22, 24, 26), vorgesehen ist.

15. Fahrtreppe nach Anspruch 13, **dadurch gekennzeichnet, daß** die Vorspannfeder Einstellvorrichtungen (46, 48) für die Einstellung des Betätigungswegs des Spannelements (32, 34) aufweisen.

16. Fahrtreppe nach einem der vorhergehenden Ansprüche, **dadurch gekennzeichnet, daß** die Einstellvorrichtung (46, 48) für die Einstellung des Betätigungswegs des Spannelements (32, 34) zugleich als Nachstellvorrichtung für ein Nachstellen der Bremsvorrichtung beim Verschleiß des Bremsbelags ausgebildet ist.

17. Fahrtreppe nach einem der vorhergehenden Ansprüche, **dadurch gekennzeichnet, daß** die Bremsvorrichtung (10) so ausgelegt ist, daß sich auch bei Ausfall von einer von vier Bremsbacken (20, 22; 24, 26) eine merkliche Bremsverzögerung ergibt.

## Claims

1. Escalator having a brake gear, which operates on the drive rope of the escalator and offers an additional brake function, **characterised in that** the brake gear (10) has a double shoe brake (12) with four brake shoes (20, 22; 24, 26) and four brake circuits, by means of which the brake gear (10) can be used additionally as a service brake.

2. Escalator according to claim 1, **characterised in that** stentering devices (32, 34) for the operation of the brake gear (10) are each attached to a separate brake circuit.

3. Escalator after one of the preceding claims, **characterised in that** the brake gear (10) can be used additionally as a service brake.

4. Escalator after one of the preceding claims **characterised in that** the brake gear (10) is appropriate for all necessary braking distances.

5. Escalator after one of the preceding claims, **characterised in that** the brake gear is designed as an external shoe brake and each has two brake shoes (20, 22; 24, 26) formed symmetrically to each other, which are operable with separate stentering devices (32, 34).

6. Escalator according to claim 5, **characterised in that** the stentering device (32, 34) is a braking magnet, which moves with the operation of two brake anchors (36) positioned opposite one another.

7. Escalator according to one of the preceding claims, **characterised in that** the brake gear (10) has two brake arrangements arranged consecutively in axial direction (14, 16), each of which covers two brake shoes (20, 22; 24, 26) which are symmetrical to each other and two stentering devices (32, 34), which are separated from each other.

8. Escalator according to claim 7, **characterised in that** the brake arrangements(14, 16) are symmetrical to each other.

9. Escalator according to claim 7, **characterised in that** the consecutively situated brake shoes (20, 22, 24, 26) of the two brake arrangements (14, 16) are positioned on a common swivelling axis (28, 30).

10. Escalator according to claim 9, **characterised in that** each brake arrangement (14, 16) is attached to separate brake circuits.

11. Escalator according to one of the preceding claims, **characterised in that** the stentering devices (32, 34) of the brake arrangements (14, 16) face the swivelling axes (28, 30) in a previously known manner and that a swivelling axis (30, 28) each is assigned for each brake shoe (20, 22; 24, 26) of a brake arrangement (14, 16), which are spaced at a distance from each other.

12. Escalator according to claim 11, **characterised in that** the distance is somewhat smaller than extending the stentering device (32, 34) in its operation direction.

13. Escalator according to one the preceding claims, **characterised in that** that the swivelling axes (28, 30) of the brake shoes (20, 22; 24,26) are provided opposite pre-tensing springs (42, 44).

14. Escalator according to claim 13, **characterised in that** one pre-tensing spring each is provided for each brake shoe (20, 22, 24, 26).

15. Escalator according to claim 13, **characterised in that** adjustment devices (46, 48) for the adjustment of the operation stroke of the stentering device (32, 34) indicate the linking up feather/spring.

16. Escalator according to one of the preceding claims, **characterised in that** the adjustment device (46, 48) for the adjustment of the operation stroke of the stentering device (32, 34) is simultaneously designed as an adjustment device for adjusting the brake gear as the brake lining wears.

17. Escalator according to one of the preceding claims, **characterised in that** the brake gear (10) is designed so that also the failure of one of the four brake shoes (20, 22; 24, 26) results in a noticeable brake delay.

## Revendications

1. Escalier mécanique ayant un dispositif de freinage qui agit sur la corde d'entraînement de l'escalier mécanique et offre une fonction de freinage supplémentaire, **caractérisé en ce que** le dispositif de freinage (10) présente un frein à deux mâchoires (12) ayant quatre segments de frein (20, 22; 24, 26) et quatre circuits de freinage, par l'intermédiaire desquels le dispositif de freinage (10) puisse servir en plus comme frein de service.

2. Escalier mécanique selon la revendication 1, **caractérisé en ce que** des éléments de tension (32, 34) pour l'opération du dispositif de freinage (10) soient attachés chacun à un circuit de freinage séparé.

3. Escalier mécanique selon l'une des revendications précédentes, **caractérisé en ce que** le dispositif de freinage (10) puisse servir en plus comme frein de service.

4. Escalier mécanique selon l'une des revendications précédentes **caractérisé en ce que** le dispositif de freinage soit dimensionné (10) pour toutes les distances de freinage nécessaires.

5. Escalier mécanique selon l'une des revendications précédentes, **caractérisé en ce que** le dispositif de freinage soit formé comme un frein à mâchoires extérieures présentant chacune deux segments de frein formés symétriquement l'un par rapport à l'autre (20, 22; 24, 26) opérables avec des éléments de tension séparés (32, 34).

6. Escalier mécanique selon la revendication 5, **caractérisé en ce que** l'élément de tension (32, 34) soit un aimant de freinage, qui lors de l'opération déplace deux segments de freinage (36) l'un vers l'autre.

7. Escalier mécanique selon l'une des revendications précédentes, **caractérisé en ce que** le dispositif de freinage (10) présente deux dispositions de freinage disposées l'un derrière l'autre dans une direction axiale (14, 16), qui couvrent chacune deux segments de frein (20, 22 ; 24, 26) symétriques les uns aux autres et deux éléments de tension séparés l'un de l'autre (32, 34).

8. Escalier mécanique selon la revendication 7, **caractérisé en ce que** les dispositions de freinage (14, 16) soient symétriques les uns aux autres.

9. Escalier mécanique selon la revendication 7, **caractérisé en ce que** les segments de frein (20, 22 , 24, 26) des deux dispositions de freinage (14, 16) se trouvant l'un derrière l'autre soient positionnés sur un axe pivotant commun (28, 30).

10. Escalier mécanique selon la revendication 9, **caractérisé en ce que** chaque disposition de freinage soit attaché à des circuits de freinage séparés (14, 16).

11. Escalier mécanique selon une des revendications précédentes, **caractérisé en ce que** les éléments de tension (32, 34) des dispositions de freinage (14, 16) soient disposés en face des axes pivotants (28, 30) d'une manière en soi connue et que pour chaque segment de frein (20, 22 ; 24, 26) d'une disposition de freinage (14, 16) un axe pivotant propre (30, 28) soit assigné qui est distancé l'un de l'autre à une distance.

12. Escalier mécanique selon la revendication 11, **caractérisé en ce que** la distance soit légèrement inférieure à l'extension de l'élément de tension (32, 34) dans le sens de l'opération.

13. Escalier mécanique selon la revendication précédente, **caractérisé en ce que** des ressorts de prétension (42, 44) soient prévus en face des axes pivotants (28, 30) des segments de frein (20, 22, 24, 26).

14. Escalier mécanique selon la revendication 13, **caractérisé en ce qu'**un ressort de prétension est prévu pour chaque segment de frein (20, 22, 24, 26).

15. Escalier mécanique selon la revendication 13, **caractérisé en ce que** les ressorts de prétension présentent des dispositifs de réglage (46, 48) pour le réglage de la course utile de l'élément de tension (32, 34).

16. Escalier mécanique selon l'une des revendications précédentes, **caractérisé en ce que** le dispositif de réglage (46, 48) pour le réglage de la course utile de l'élément de tension (32, 34) est en même temps conçu comme dispositif de réglage pour ajuster le dispositif de freinage lors de l'usure de la garniture de freins.

17. Escalier mécanique selon l'une des revendications précédentes, **caractérisé en ce que** le dispositif de freinage (10) soit disposé de façon qu'en cas de défaillance d'un des quatre segments de frein (20, 22; 24, 26) un retard de freinage sensible se produit.
